# EUROPÄISCHE PATENTANMELDUNG

(11) **EP 0 128 121 A1**
(43) Veröffentlichungstag der Anmeldung: **12.12.1984**
(21) Anmeldenummer: 84810266.1
(22) Anmeldetag: 29.05.1984
(51) Int. Cl.: B65H 67/08

(54) **Vorrichtung zum pneumatischen Abziehen des Fadenendes von einer Textilspule**

(30) Priorität: 03.06.1983 CH 3054/83
(71) Anmelder: Maschinenfabrik Schärer AG, CH-8703 Erlenbach (CH)
(72) Erfinder: Wüst, Olivier, CH-8472 Seuzach (CH)
(74) Vertreter: Gachnang, Hans Rudolf

(57) **Zusammenfassung**

Zum Aufsuchen und Abziehen eines Fadenendes (2') von der Oberfläche einer Textilspule (1) bei Fadenbruch und beim Ansetzen eines neuen fadens (2) ist eine Saugdüse (3) mit einer einen Spalt bildenden lippenförmigen Mündung (8) nahe der Spulenoberfläche angeordnet. Zwecks Erhöhung der strömenden Luftmenge hinter der spalförmigen Mündung (8) sind an den Lippen (10 & 11) Oeffnungen (13,13') zum Ansaugen von Luft aus der Umgebung angebracht.

## Beschreibung

Die vorliegende Erfindung betrifft eine Vorrichtung zum pneumatischen Abziehen eines Fadenendes von einer Textilspule.

Bei Fadenbruch und zum Neuansetzen des Fadens nach dem Wechsel der Lieferspule muss das Fadenende auf der Oberfläche der Spule gesucht, abgelöst und einem Knotenbinder oder einem Spleissorgan zugeführt werden. Zu diesem Zweck wird die Spule angehalten und in entgegengesetzter Drehrichtung zur Aufwindrichtung gedreht. In einer an einem Saugrohr angeschlossenen Düse, deren lippenförmige Mündung in einem geringen Abstand von wenigen Millimetern zur Spulenoberfläche angeordnet ist, wird ein Unterdruck erzeugt, mit dem das Fadenende angesaugt und abgezogen werden kann. Hernach lässt sich das Fadenende in bekannter Weise mit dem von der Lieferspule kommenden Ende verbinden.

Eine solche Anordnung ist aus der DE-AS 15 60 367 bekannt. Um die Spaltbreite zwischen der lippenförmigen Mündung und der Spulenoberfläche während des gesamten Spulenaufbaus konstant halten zu können, damit an der Mündung ein konstanter Unterdruck und eine konstante Strömung gewährleistet sind, wird vorgeschlagen, die obere Lippe der Düse verschiebbar zu gestalten. Ein Gestänge, das mit dem Spulenhalter verbunden ist, verschiebt die Lippe mit wachsendem Durchmesser der Spule und hält diese in konstantem Abstand zur Spulenoberfläche.

Absaugdüsen mit verstellbaren Lippen sind sehr aufwendig in der Herstellung und im Betrieb und können bei Störungen am Verstellmechanismus den Faden auf der Spulenoberfläche beschädigen. Des weiteren hat die Praxis gezeigt, dass bei Absaugdüsen mit geringen Abstand zur Spulenoberfläche in dieser wohl ein hoher Unterdruck erzeugt werden kann, jedoch nicht eine Luftströmung, welche schlussendlich das Fadenende mitreissen kann. Wird andererseits der Abstand der Düse zur Spulenoberfläche wesentlich vergrössert, so verringert sich der wirksame Unterdruck an der Spulenoberfläche in einem Ausmass, dass das Fadenende ebenfalls nicht erfasst werden kann, ohne dass der Unterdruck wesentlich erhöht wird. Eine Erhöhung des Unterdrucks ist jedoch mit zusätzlichen Kosten verbunden und daher nicht wirtschaftlich.

In der AT-PS 368 106 ist eine Fadenabzugsvorrichtung beschrieben, bei der an der Mündung der Saugdüse eine erste Kontaktwalze rotierend gelagert ist und auf der Spulenoberfläche antreibbar anliegt. Parallel zu der ersten Walze und an dieser anliegend ist eine zweite, als mehrgängige Schnecke ausgebildete Walze antreibbar angebracht. Mit den Klemmstellen zwischen der ersten Walze und der Schneckenwalze können einmal in die Düse eingesaugte Fäden intermittierend abgezogen werden. Um eine Verstopfung der Walzen durch Flusen und ein Umwickeln mit Fäden zu verhindern, müssen längs der Walzen beidseitig Belüftungsschlitze, welche von hinten in den Spalt zwischen den Walzen und den diese begrenzenden Wandungen einmünden, vorgesehen werden.

In einer weiteren bekannten Vorrichtung wird die Absaugdüse während des Aufsuohens des Fadenendes radial zur Spule auf die Spulenoberfläche zu und von dieser weg gewegt, damit abwechslungsweise ein hoher Unterdruck und dann wieder eine hohe Luftströmung an der Düsenmündung entstehen kann.

Zu diesem Zweck sind für jede Spulstelle der Maschine Führungen und Antriebe zum Bewegen der Düsen erforderlich. Diese Antriebe und deren Steuerung bedürfen einer steten Wartung, was zu einer unerwünschten Verteuerung der Produkteführt.

Des weiteren ist eine Absaugdüse bekannt, bei der mit Hilfe von an der Düse eingeführter Druckluft eine Erhöhung der Strömungsgeschwindigkeit in der Absaugzone erreicht werden soll. Tatsächlich kann mit dieser Anordnung eine Verbesserung erreicht werden, doch werden dadurch untragbare Kosten verursacht. ,Nebst den bekannt hohen Kosten für die Erzeugung von Druckluft müssen an jede Spulstelle Speiseleitungen herangeführt werden, die einzeln ansteuerbar sind. Zudem müssen an den _{A}bsaugdüsen Mittel zum Einleiten der Druckluft in Richtung auf die Absaugung zu angebracht werden.

Die vorliegende Erfindung hat sich zur Aufgabe gemacht, eine Vorrichtung zu schaffen, die die Nachteile der bekannten Anprdnungen vermeidet und mit einfachsten Massnahmen geringem Saugluftbedarf an der Düse und ohne zusätzliches_{E}inspeisen von teurer Druckluft eine Erhöhung der Strömungsgeschwindigkeit in der Mündung der Düse ermöglicht.

Eine weitere Aufgabe der Erfindung besteht darin, die Vorrichtung ohne bewegliche Teile und ohne zusätzliche Steuerung auszubilden. Des weiteren soll die Vorrichtung fest angeordnet sein.

Diese Aufgaben werden gemäss den kennzeichnenden Merkmalen des Patentanspruches 1 gelöst. Weitere vorteilhafte Ausführungsformen sind in den abhängigen Anspruchen definiert.

Ueberraschenderweise verursacht die an der lippenförmigen Mündung durch die dort angebrachten Oeffnungen einströmende Luft aus der Atmosphäre eine wesentliche Erhöhung der bewegten Luftmasse von den Lippen der Mündung zur Saugleitung wodurch das durch den Unterdruck von der Spulenoberfläche vorerst nur angehobene Fadenende erfasst und in die Düse hineingezogen wird. Messungen haben ergeben, dass durch die Oeffnungen keine wesentliche, die Wirkung vermindernde Verringerung des Jnterdrucks an der Mündung festgestellt werden kann. Besonders vorteilhaft erweist es sich, die Oeffnungen regelmässig längs der Vorderkante der Mündung anzuordnen. Die durch die einzelnen Oeffnungen eintretende Luft erzeugt in der Düse eine nicht laminare Strömung und Turbulenzen, die das Ablösen des Fadens von der Spulenoberfläche wesentlich erleichtert. Vorzugsweise sind die Oeffnungen wenige Millimeter von der Vorderkante der lippenförmigen Mündung entfernt angebracht, sodass bereits ein nur wenig durch den Unterdruck von der Spulenoberfläche angehobenes Fadenende erfasst und mitgerissen werden kann.

Bei der Verwendung einer automatischen Ansetzvorrichtung werden vorzugsweise im Bereich der Lippe, die der Fadenentnahme- öffnung gegenüberliegt, die Luftzutrittsöffnungen weggelassen oder abgedeckt.

Anhand eines illustrierten Ausführungsbeispieles wird die Erfindung näher erläutert. Es zeigen:
Figur 1 eine perspektivische Darstellung der Vorrichtung an einer konischen Spule und
Figur 2 einen Querschnitt durch die Vorrichtung gemäss Figur 1.

In den Figuren 1 und 2 ist eine Textilspule 1 zum Aufspulen eines Faden 2 (in strichpunktierter Linie gezeigt), eine Lieferspule 14 und eine Absaugvorrichtung 3 dargestellt. Alle für die Erfindung unwesentlichen Teile wie der Spulenantrieb, die Knotvorrichtung, das Maschinengestell usw wurden weggelassen.

Die Spule 1 ist an einem um eine Achse schwenkbaren Arm 4 drehbar aufgesteckt und wird entweder von einem Antrieb im Arm 4 direkt angetrieben oder durch eine an der Spulenoberfläche anliegende Reibwalze in Drehung versetzt (Pfeil A). Eine Fadenlegevorrichtung 5, z.B. ein Flügelpaar, führt den Faden 2 entlang der Spulenhülse 6. Am Ende eines zu einer Unterdruckquelle führenden Rohres 7 sitzt die Absaugvorrichtung oder -düse 3 mit einer lippenartig auslaufenden, einen Schlitz ₃der Spalt 9 bildenden Mündung 8. Der Spalt 9 ist durch die beiden Lippen 10 und 11 begrenzt und nur wenige Millimeter breit. Die untere Lippe 10 kann die obere Lippe 11 leicht überragen, damit beide Lippen 10 und 11 im Mittel den gleichen Abstand^{d}zur Spulenoberfläche aufweisen. Eine geringfügige Aenderung der Abstände ist bei einer fest angeordneten Düse 3 nicht zu vermeiden, da beim Aufbau der Spule 1 deren Oberfläche sich gegenüber den Lippe 10,11 allmählich verschiebt.

Bei der in Figur 2 in gebrochenen Linien gezeigten Lage der Spulenhülse 6 zu Beginn des Spulvorganges ändert sich nur der Abstand zur Lippe 11.

Der Abstand d der Lippen 10,11 von der Spulenoberfläche ist derart festgelegt, dass auf keinen Fall eine Berührung mit den Fäden 2 auf der Spule 1 erfolgen kann. Die kontinuierliche Aenderung des Abstandes d hat in der erfindungsgemässen Ausgestaltung der Düse 3 keinen Einfluss, denn durch eine Anzahl von längs der Vorderkante der Lippe 11 angebrachter Oeffnungen 13 kann Luft aus der Atmosphäre in die Düse 3 ein- treten und eine Luftströmung (bewegte Luftmasse) erzeugen, 1ie im wesentlichen unabhängig vom Abstand d zur Spulenober-Eläche ist. Die Oeffnungen 13 können einen runden, ovalen oder rechteckigen Querschnitt aufweisen. Dieser beträgt etwa 1,5 bis 12 mm . Der Abstand c der Oeffnungen 13,13' von der Vorderkante kann zwischen 1 mm und 20 mm liegen. In einer bevorzugten Ausführungsform beträgt der Querschnitt der Oeffnungen 7 mm² und der Abstand c 10 mm.

Bei Fadenbruch oder vor dem Ansetzen des Fadens einer neuen Lieferspule 14 an das Fadenende 2' des auf der Spule l aufgespulten Fadens 2 wird die Spule 1 angehalten und in Richtung des Pfeile B entgegengesetzt zur Spulrichtung A gedreht, um ein für den Ansetzvorgang genügend langes Fadenende, z.B.0,5 m, von der Spule 1 abzuwickeln. Damit das an der Spulenoberfläche im allgemeinen stark haftende Ende 2' gefunden und abgelöst werden kann, wird die Saugquelle eingeschaltet und in der Düse 3 ein Unterdruck aufgebaut, der sich durch die Mündung 8 bis zur Spulenoberfläche fortpflanzt. Durch den Unterdruck wird durch den Spalt 9 zwischen den Lippen 10 und 11 Luft aus der Umgebung angesaugt. Die geringe Luftmenge, die durch den schmalen, einen optimalen Unterdruck gewährleistenden Spalt 9 an der Spulenoberfläche vorbei in die Düse eintreten kann, bewirkt nur eine geringe Strömung, sodass das Fadenende 2' nur geringfügig angehoben wird. Die durch die Oeffnungen 13 längs dem Spalt 9 eintretende Luft erhöht die strömende Luftmenge hinter dem Spalt 9 zur Absaugung hin. Das von der Spulenoberfläche durch den dort herrschenden Unterdruck angehobene Fadenende 2' wird nun von der kräftigen Strömung im Innern der Düse 3 erfasst, mitgerissen und abgezogen.

Die Aufteilung des Lufteintrittes in eine Vielzahl von Oeffnungen 13 bewirkt eine Turbulenz in der Strömung, welche am Fadenende 2', das an der Mündung 8 quer zum Spalt 9 vorbeiläuft ruckartig angreift und dadurch das Ablösen des Fadenendes 2', bzw. des Fadens 2 begünstigt.

Erfolgt die Verknotung des Fadenendes 2' mit dem Lieferfadenende automatisch, z.B. mit einer Vorrichtung gemäss der DE-AS Nr. 17 85 293, bei der die Düse und die Saugleitung an der Unterseite einen verschliessbaren Schlitz zum Herausführen des abgezogenen Fadenendes 2' aufweisen, so ist vorzugsweise an der Lippe 11 im Bereich über dem Schlitz keine Lufteintrittsöffnung vorgesehen oder diese ist abgedeckt.

Selbstverständlich können die Oeffnungen 13 auch an der Lippe lo , d.h. an der Unterseite der Düse 3 oder auch an beiden Lippen 10 und 11 angebracht sein.

## Patentansprüche

L. Vorrichtung zum pneumatischen Abziehen des Fadenendes von einer Textilspule an einer Spulmaschine oder dergleichen mit einer an ein Saugrohr angeschlossenen Absaugdüse, deren durch zwei Lippen begrenzte Mündung sich über die Breite der Spule erstreckt und in einem Abstand zu deren Oberfläche angeordnet ist, dadurch gekennzeichnet, dass in der Lippe (10, 11) an der Mündung (8) der Düse (3) eine oder mehrere Oeffnungen (13,13') zum Ansaugen von Luft aus der Umgebung angebracht sind.

2. Vorrichtung nach Anspruch 1, dadurch gekennzeichnet,dass die Oeffnungen (13,13') in geringem Abstand von und im wesentlichen parallel zur Vorderkante der Lippe (11) angebracht sind.

3. Vorrichtung nach Anspruch 1, dadurch gekennzeichnet,dass die Oeffnungen (13,13') einen runden, ovalen oder rechteckigen Querschnitt aufweisen.

4. Vorrichtung nach Anspruch 1, dadurch gekennzeichnet,dass die Oeffnungen (13,13') an der Lippe (11) und an der Lippe (10) angebracht sind.

5. Vorrichtung nach einem oder mehreren der Ansprüche 1,2, 3,4, dadurch gekennzeichnet, dass die Oeffnungen (13,13') in einem Abstand c von 1 mm bis 20 mm von der Vorderkante der Lippe (11), bzw. der Lippe (lo) angebracht sind.

6. Vorrichtung nach Anspruch 5, dadurch gekennzeichnet, dass die Oeffnungen (13,13') in einem Abstand c von 10 mm von der Vorderkante der Lippe (10), bzw. der Lippe (11) angebracht sind.

7. Vorrichtung nach Anspruch 1, dadurch gekennzeichnet,dass im Bereich gegenüber einem in der Düse (3) angebrachten Schlitz zum automatischen Entnehmen des Fadens (2) aus dem Saugrohr (7) und der Düse (3) die Oeffnungen (13') weggelassen oder abgedeckt sind.

8. Vorrichtung nach Anspruch 1, dadurch gekennzeichnet, dass die Oeffnungen (13,13') einen Querschnitt von 1,5 bis 12 mm² aufweisen.

9. Vorrichtung nach Anspruch 1, dadurch gekennzeichnet, dass die Oeffnungen (13,13') einen Querschnitt von ca. 7 mm² aufweisen.
